# EUROPÄISCHE PATENTSCHRIFT

(11) **EP 3 041 993 B1**
(45) Veröffentlichungstag und Bekanntmachung des Hinweises auf die Patenterteilung: **18.04.2018**
(21) Anmeldenummer: 14766395.9
(22) Anmeldetag: 20.08.2014
(51) Int. Cl.: E01C 9/00, E01C 11/22, E01F 9/529

(54) **FORMSTEIN AUS BETON**
CONCRETE PAVING STONE
PAVÉ EN BÉTON

(30) Priorität: 23.08.2013 DE 202013007607 U; 10.01.2014 DE 202014000061 U
(43) Veröffentlichungstag der Anmeldung: 13.07.2016
(73) Patentinhaber: Betonwerk Kwade GmbH & Co. Kommanditgesellschaft, 48465 Schüttorf (DE)
(72) Erfinder: KORTMANN, Karl, 48465 Schüttorf (DE)
(74) Vertreter: Busse & Busse
(86) Internationale Anmeldenummer: PCT/EP2014/002280
(87) Internationale Veröffentlichungsnummer: WO 2015/024656

(56) Entgegenhaltungen:
- DE-A1-102004 017 534

## Beschreibung

Die Erfindung betrifft einen Formstein aus Beton gemäß dem Oberbegriff des Patentanspruchs 1. Ausgestaltungen von Fahrbahnen mit randseitigen Formsteinen, die mit einer Signal-Profilierung versehen sind, sind seit langem bekannt. Gemäß US 2,826,128 (1958) werden bereits Betonelemente für Fahrstraßen vorgeschlagen, wobei im Bereich jeweiliger einen Mittelstreifen und einen Randstreifen der Fahrbahn begrenzender Übergänge jeweilige bei Berührung durch Fahrzeugräder als Warneinrichtung wirkende Strukturen installiert sind. Die gesamte Fahrbahn ist dabei insbesondere aus vergleichsweise großen Platten-Betonelemente aufgebaut, so dass die Positionierung dieser Betonplatten zwischen zwei Fahrflächen aufwändige Gründungsmaßnahmen erfordert und eine Kurvenverlegung problematisch ist. Hinzu kommt, dass die Betonplatten bereits bei geringfügigen Verschiebungen nachteilige Stoßkanten im Bereich ihrer oberseitigen Rollfläche bilden und spezielle Randsteine an den Seiten der Fahrbahn zu verlegen sind.

Bei einem Vorschlag gemäß GB 853,557 (1957) wird ein kompakter Formstein für die Anordnung als Mittel- oder Randstreifen vorgeschlagen, der an seiner Oberseite jeweilige in Einbaulage als Querrinne wirkende Profilierungen aufweist, so dass eine Berührung mit dem Fahrzeugreifen entsprechende Abrollgeräusche erzeugt. Gemäß DE 79 03 240 U1 (1979) wird eine ähnliche Verankerungsplatte vorgeschlagen, die jedoch nur im Bereich des Straßenrandes zu platzieren ist und ebenfalls eine mit - Vertiefungen versehene Profilierung aufweist.

Gemäß DE 25 14 963 (1975) ist eine Betonkammerplatte vorgeschlagen, die mit senkrecht kreuzenden Rippengruppen geformt ist, so dass jeweilige Erhebungen und Vertiefungen die als Warneinrichtung wirkende Profilierung bilden. Auch in DE 197 15 059 A1 (1997) sind rippenartig verlaufende Profile in eine Kunststoffplatte eingebracht. Bei einer ähnlichen Lösung in GB 1 498 582 (1975) wird ein Pflasterstein vorgeschlagen, bei dem jeweilige Längs- und Querrippen so angeordnet sind, dass eine als Warnsignal wirksame Profilierung definiert wird. Aus DE 84 03 953.1 U1 (1984) ist ein Pflasterstein bekannt, dessen Oberseite mit einer balligen Profilierung versehen ist.

Gemäß DE 38 20 002 C2 (1988) und DE 72 29 362 U1 werden jeweilige Formsteine vorgeschlagen, die im Wesentlichen ebene Oberseiten aufweisen, jedoch im Bereich der Seitenränder so mit Ausformungen versehen sind, dass eine für Entwässerungszwecke geeignete Struktur wirksam ist.

Gemäß NL 1019009 wird ein plattenförmiges Befestigungselement aus Beton vorgeschlagen, das oberseitig jeweilige zu einer Längsseite hin geneigte Rillenstrukturen aufweist, so dass für auftreffendes Oberflächenwasser eine entsprechende Fließrichtung vorgegeben ist. Die Querrillen sind dabei so profiliert, dass damit auch eine beim Abrollen von Fahrzeugrädern wirksame Warneinrichtung definiert werden kann.

Gemäß DE 10 2004 017 534 A1 (2004) wird (ausgehend von DE 25 14 963 - 1975) ein Straßenbefestigungselement vorgeschlagen, das in spezieller Ausführung als Randbefestigung von Fahrflächen so angeordnet wird, dass die oberen Flächenabschnitte einer Rillenstruktur jeweils gleichebenig mit der Fahrbahn verlaufen. Das Profil ist durch jeweilige Querrillen - mit jeweiligen die Stabilität des Steins nachteilig beeinflussenden Durchlassöffnungen - so mit einer Profilierung geformt, dass diese bei abrollenden Fahrzeugrädern nur als ein gleichmäßiger Warnsignalgeber wirksam ist. Dieses Konzept wird auch bei einer Lösung gemäß EP 1 522 630 B1 angestrebt, wobei hier eine Befestigung von Straßenbanketten vorgesehen ist. Dabei sind die als spezielle Formplatten ausgebildeten Befestigungen oberseitig mit quer zur Längsrichtung verlaufenden, etwa mulden- oder rinnenartigen Vertiefungen und in Abständen angeordneten Durchbrüchen versehen. Dabei wirken diese Vertiefungen für von der Fahrbahn abkommende Verkehrsteilnehmer als Warneinrichtung, da durch die Fahrzeugreifen ein entsprechend dröhnendes Rollgeräusch entsteht. Die Vertiefungen sind dabei vergleichsweise klein ausgeführt und etwa 10 cm breit sowie etwa 10 mm tief und weisen einen Abstand von etwa 20 cm zueinander auf. Damit soll eine Dimensionierung vorgegeben werden, die auch eine Funktion zur Wasserabbremsung erfüllt und dabei die Befestigung in ihrer Dicke und Tragfähigkeit nicht wesentlich geschwächt ist. Die Stabilität dieser vergleichsweise großen und bei der Verlegung unhandlichen Platten ist durch jeweilige zur Aufnahme von Leitpflöcken vorgesehene Durchlassöffnungen nachteilig beeinflusst. Ähnliche Bodenplatten sind in NL 1019009 C gezeigt, und gemäß JP-H11-256528 A ist ein profilierter Kanalkörper für Straßenränder gezeigt.

In US 1,671,303 A (1926) wird ein im Bereich eines Bahnübergangs vorgesehenes Wellenprofil vorgeschlagen, mit dem quer zur Fahrtrichtung Stöße erzeugt werden. Bei einer Bodenplatte gemäß US 4,701,069 (1987) werden im Randbereich jeweilige Formmulden nachträglich eingefräst.

Aus einer Veröffentlichung ("Akustische Forschung", Verfasser: M. a, Cook, Gemeinde Lelystad, 12.09.2007) sind entsprechende Geräusch-Messungen an Straßenrändern durchgeführt worden, die mit profilierten Kantensteinen versehen sind. Im Ergebnis ist festzustellen, dass die dabei verwendeten Formsteine insbesondere im Bereich des Straßenbanketts eine deutliche Erhöhung des Geräuschpegels bewirken und damit eine verbesserte Warnfunktion beim Verlassen der Fahrbahn erreicht ist. Auch aus einem veröffentlichten Aufsatz "Straßenbankette mit Sicherheitsfunktion - Betonfertigteil überzeugt" (Zeitschrift "zement und beton", Nr. 52, 2012, Verfasser: Josef Speer) wird die Anwendung von Bankettplatten näher beschrieben, wobei diese im Wesentlichen der Konstruktion gemäß EP 1 522 630 B1 entsprechen.

Die Erfindung befasst sich mit dem Problem, einen Formstein aus Beton zu schaffen, der im Bereich seiner als Warneinrichtung wirksamen Profilierung eine verbessert wahrnehmbare Geräuschentwicklung aufweist, dabei vorgesehene Wasserleitfunktionen zuverlässig erfüllt sind, für eine stabile Verlegung auch in Kurvenbereichen von Fahrbahnen besonders geeignet ist und eine bessere Begrünung von Fahrbahnrändern ermöglicht.

Die Erfindung löst diese Aufgabe mit einem Formstein aus Beton mit den Merkmalen des Anspruchs 1. Hinsichtlich wesentlicher weiterer Ausgestaltungen wird auf die Ansprüche 2 bis 20 verwiesen.

Ein Formstein aus Beton ist in Form eines quader- oder plattenförmigen Signalsteins zur Verlegung an Straßenrändern o. dgl. Fahrflächen vorgesehen und weist eine als Warneinrichtung wirksame oberseitige Profilierung auf. Das erfindungsgemäße Konzept ist darauf gerichtet, ein sich in Einbaulage des Formsteins ausgehend von der zum Straßenrand hin ausgerichteten ersten Längsseite zur gegenüberliegenden Längsseite erstreckendes Profil so anzuordnen, dass eine zumindest zwei unterschiedliche Auflagezonen definierende Leitstruktur gebildet wird.

Mit dieser bisherige Systeme verbessernden Leitstruktur wird erreicht, dass abrollende Fahrzeugräder eine im Abstand zu den Längsseiten variierende Lautstärke des Rollgeräusches bewirken und damit ein "zunehmendes" Rollgeräusch die Warnintensität wesentlich erhöht. Damit wird vor dem unbeabsichtigten Verlassen der Fahrbahn ein intensives Signal gesetzt und der Fahrzeugführer zum Gegenlenken gezwungen.

Dieses Konzept der Leitstrukturen ist dabei in einfachster Ausführung so ausgeführt, dass beim Befahren der Profilierung im Bereich der variierenden Auflagezonen jeweilige sich zumindest mit dem Abstand zur ersten Längsseite verändernde Fahrgeräusche entstehen und dabei eine zumindest kontinuierlich ansteigende Lautstärke wahrnehmbar wird. Durch entsprechende Anpassung der Profilierung wird erreicht, dass der Signalstein im Bereich der Leitstruktur - ausgehend von der ersten Längsseite - auch zunehmende Stoßwellen bewirken kann und damit deren sich ändernde Intensität am Fahrzeug bzw. an den Fahrzeugrädern erfasst wird.

Der erfindungsgemäße Formstein ist in einfachster Ausführung so konzipiert, dass ausgehend von der ersten Längsseitenfläche nur die angrenzende Oberseite des Formsteins mit der die jeweiligen Rollgeräusche durch variierende Abrolleigenschaften erzeugenden Leitstruktur versehen ist. Erfindungsgemäß ist die Leitstruktur als eine in Richtung der Steinbreite zumindest bereichsweise mit jeweiligen Sacklöchern geformte Profilierung ausgebildet. Damit können durch Variation der jeweiligen Größe, Anzahl und/oder Tiefe der Sacklöcher die Rolleigenschaften für Fahrzeugräder so verändert werden, dass variabel "an- und abschwellende" Abrollgeräusche erfassbar sind.

Dabei ist denkbar, dass die Sacklöcher so angeordnet sind, dass diese sich mit jeweiligen Führungskanälen als Leitstruktur verschneiden und so gezielte "Geräuschvarianten" erzeugt werden.

Ausgehend von den beim Aufbau von Fahrflächen gemäß Standards geforderten Verlegebedingungen - bei denen die jeweils unterschiedlichen Elastizitätsmodule des Bodens in Form von Sand, Lehm o. dgl. eine Grundlage zur Berechnung bilden - ist der Formstein möglichst "vollflächig" so aufzulegen, dass eine optimale Druckkraftverteilung erreicht ist und durch geringe Kräfte je Flächeneinheit die Bruchgefahr minimiert ist. Mit den erfindungsgemäßen Sacklöchern wird eine am Stein vollständig geschlossen ausführbare Bodenseite erzeugt, die eine entsprechende Verteilung der Auflagekräfte bewirkt. Es hat sich gezeigt, dass damit am Sackloch-Formstein eine Erhöhung der Bruchlast - im Vergleich mit Durchlassöffnungen aufweisenden Steinen (z. B. DE 10 2004 017 534 A) - um 10 bis 40 %, insbesondere 30 %, möglich ist.

Die Herstellung von Prototypen führte dazu, dass diese Verbesserungen auch dann nachweisbar sind, wenn die jeweiligen Sacklöcher im Bereich ihres Bodens mit einer nur minimalen Wanddicke geformt werden. Diese "geschlossene" Boden-Zone am Formstein kann dabei bei der Fertigung von variablen Anzahlen an Sacklöchern so beeinflusst werden, dass hier Wanddicken von 0,5 mm bis 50 mm, vorzugsweise 1 mm bis 30 mm, erzeugt werden.

Dabei ist in dieser Boden-Zone auch eine Struktur im Beton - beispielsweise beeinflusst durch das Verhältnis von Kieszuschlag und Bindemittelanteil - denkbar, die nach einem Rüttelvorgang als eine wasserdurchlässige Struktur am Formstein wirksam ist.

Ebenso ist denkbar, in den Boden der Sacklöcher eine minimal zu bemessende Stichöffnung einzubringen. Dies alles mit dem Ziel, dass der kompakte und bruchsichere Stein im Bereich seiner erfindungsgemäßen Sacklöcher an eine Durchdringung mit Pflanzenwuchs angepasst wird.

Es versteht sich, dass die "dünne" Boden-Struktur im Bereich der Sacklöcher vor oder während eines Verlegevorgangs - mehr oder weniger gezielt - auch durchbrochen werden kann und damit eine dann durchlässige "Sollbruchzone" am Formstein definiert ist, dabei aber die vorbeschriebene Verlegestabilität gewährleistet bleibt.

Der optimale Einsatz des Formsteins ist darauf abgestellt, dass eine Verlegung in Kurvenbereichen vorgesehen ist. Dazu ist der Formstein im Bereich seiner zwei die Steinbreite bestimmenden gegenüberliegenden Breitseitenflächen mit komplementären und sich über die Steinhöhe erstreckenden Verzahnungsprofilen versehen. Diese können in der jeweiligen Verlegestellung so ineinander greifen, dass die "reißverschlussartige" Verbindung der jeweiligen Profilzähne - entsprechend dem Kurvenradius - aufgespreizt werden kann. Die in Eingriff verbleibenden Zahn-Verbindungen können dabei eine hinreichende Stabilität des Steinverbundes bilden und die Formsteine in der Einbaulage fixieren.

Dieses Konzept der Profilierung ist vorteilhaft dadurch erweitert, dass die Leitstruktur zumindest einen sich in Richtung der Steinbreite von der ersten Längsseite zur zweiten Längsseite erstreckenden und sich mit den optimierbaren Sacklöchern verschneidenden Führungskanal aufweist. Entsprechend der Steingröße ist dabei vorgesehen, dass die Leitstruktur im Bereich der Oberseite auch mit mehreren Führungskanälen versehen werden kann.

Ausgehend von der ersten Längsseite der Leitstruktur sind die hier beginnenden Führungskanäle so geformt, dass jeweilige Teilbereiche mit unterschiedlicher Kanalbreite, Kanalform und/oder Kanaltiefe eingebracht werden. Ebenso ist denkbar, dass die Führungskanäle mit unterschiedlichen Konturverläufen, beispielsweise zick-zackförmig, wellenförmig, meanderförmig o. dgl. Ausrichtungen, verlaufen.

Das für die Herstellung optimale Profilierungskonzept sieht vor, dass die Führungskanäle ausgehend von der zum Straßenrand im Wesentlichen parallelen ersten Längsseite zu dieser senkrecht ausgerichtet sind und an den gegenüberliegenden zweiten Längsseiten entsprechend ausmünden. Es versteht sich, dass mit Blick auf die "anschwellende Geräuschbildung" die Führungskanäle so profiliert sind, dass deren Warnsignal mit zunehmendem Abstand zur Fahrfläche auch anschwellend laut erzeugbar ist. Vorteilhaft ist dabei vorgesehen, dass die von der ersten Längsseite ausgehenden Führungskanäle mit zunehmendem Abstand zur zweiten Längsseite hin eine sich vergrößernde Kanalbreite aufweisen. Eine denkbare Kombination ergibt sich auch dann, wenn die Kanaltiefe mit zunehmendem Abstand zur vorderen ersten Längsseite vergrößert wird.

Es hat sich gezeigt, dass der profilierte Formstein in seiner die Leitstruktur aufweisenden Oberseite auch mit einer horizontalen Rollebene geformt werden kann und dabei jeweilige nach oben über die Rollebene vorstehende Formansätze als Warnsignalgeber in das Profil integriert werden. Diese als Warnsignale wirksamen Profilierungen können noch dadurch verbessert werden, dass die Rollebene bzw. der Bereich der jeweiligen Formansätze zusätzliche Muldenprofile aufweist. Vorteilhaft ist dabei vorgesehen, dass im Bereich der Leitstruktur jeweilige kugelabschnittförmige Erhebungen als Formansatz vorgesehen sind.

Eine weitere Variante bei der Gestaltung des Formsteins mit Leitzonen ergibt sich erfindungsgemäß dadurch, dass an der Oberseite des Formsteins eine an sich bekannte Rauten-Profilierung als "Rauheitsstruktur" vorgesehen ist. Mit dieser Kombination von Leitzonen und Rauten-Profilierung wird neben der an sich bekannten Rutschhemmung eine zusätzliche Veränderung der Geräuschentwicklung an abrollenden Rädern erreicht. Dabei werden die als Tritt- und Kontaktfläche wirkenden Teilbereiche der Oberseite mit einer griffigen Mikrostruktur versehen, und die Kanalprofile der Rauten weisen eine glatte Oberfläche auf, so dass eine optimale Ableitung von Wasser und Schmutz erreicht wird.

Weitere Einzelheiten und Vorteile der Erfindung ergeben sich aus der nachfolgenden Beschreibung und den Zeichnungen, die mehrere Ausführungsbeispiele des erfindungsgemäßen Formsteins veranschaulichen. In der Zeichnung zeigen:
- Fig. 1: eine Draufsicht auf den erfindungsgemäßen Formstein aus Beton mit einer sich von der ersten Längsseite zur gegenüberliegenden Längsseite erstreckenden Profilierung,
- Fig. 2: eine teilweise vergrößerte Ausschnittsdarstellung im Verbindungsbereich zweier in Einbaulage befindlicher Formsteine gemäß Fig. 1,
- Fig. 3: jeweilige Schnittdarstellungen des Formsteins gemäß Fig. 1 in Teildarstellungen a bis d
- Fig. 4: eine Draufsicht des Formsteins ähnlich Fig. 1 mit veränderter Profilierung,
- Fig. 5: jeweilige Schnittdarstellungen des Formsteins gemäß Fig. 4 in Teildarstellungen a bis d,
- Fig. 6: eine Draufsicht ähnlich Fig. 1 mit veränderter Profilierung des Formsteins,
- Fig. 7: jeweilige Schnittdarstellungen des Formsteins gemäß Fig. 6 in Teildarstellungen a bis c,
- Fig. 8: eine Draufsicht ähnlich Fig. 1 mit dem Formstein mit veränderter Oberflächenprofilierung,
- Fig. 9: jeweilige Schnittdarstellungen des Formsteins gemäß Fig. 8 in Teildarstellungen a bis c,
- Fig. 10: eine Draufsicht des Formsteins ähnlich Fig. 1 mit veränderter Profilierung im Bereich des Seitenrandes,
- Fig. 11: jeweilige Schnittdarstellungen des Formsteins gemäß Fig. 10 in Detailansichten a bis c,
- Fig. 12: eine Draufsicht des Formsteins ähnlich Fig. 6 mit veränderter Profilierung an den Breitseiten,
- Fig. 13: jeweiligen Schnittdarstellungen des Formsteins gemäß Fig. 12 in Detaildarstellungen a und b,
- Fig. 14: eine Draufsicht ähnlich Fig. 1 mit einer Rauten-Profilierung in einem Teilbereich der Oberseite des Formsteins,
- Fig. 15: jeweilige Schnittdarstellungen des Formsteins gemäß Fig. 14 in Teildarstellungen a bis d,
- Fig. 16: eine vergrößerte Detaildarstellung E' an der Oberseite des Formsteins gemäß Fig. 14,
- Fig. 17: eine Schnittdarstellung E-E des Profils in Fig. 16,
- Fig. 18: eine Anwendung erfindungsgemäßer Formsteine im Bereich eines Kreisverkehrs o. dgl. Fahrfläche,
- Fig. 19: eine vergrößerte Ausschnittsdarstellung der bogenförmig verrastbaren Formsteine in einer Lage gemäß Fig. 18,

In Fig. 1 ist ein insgesamt mit 1 bezeichneter Formstein aus Beton in einer Draufsicht dargestellt, wobei der Formstein 1 an seiner Oberseite eine zumindest jeweilige Querrinnen 2 bildende Profilierung aufweist. Derartige Formsteine 1 werden als quader- oder plattenförmige Signalsteine zur Verlegung an Straßenrändern o. dgl. Fahrflächen F (Fig. 2) so verlegt, dass hier für abrollende Fahrzeugreifen R (Fig. 5) eine Warneinrichtung wirksam wird.

Das verbesserte Konzept der Warneinrichtung sieht vor, dass in Einbaulage des Formsteins 1 die sich ausgehend von der zum Straßenrand F' hin ausgerichteten ersten Längsseite 3 zur gegenüberliegenden Längsseite 4 erstreckende Profilierung so geformt ist, dass zumindest zwei unterschiedliche Auflagezonen definierende Leitstrukturen L, L'gebildet werden. In Zusammenschau mit der in Fig. 5 dargestellten Abrollsituation eines abrollenden Fahrzeugrades R wird deutlich, dass dieses entsprechende, dem jeweiligen Abstand AR, AR' zu den Längsseitenrändern 3, 4 variierende Auflageprofilteile der Leitstrukturen L und L' erfasst und damit unterschiedliche Rollgeräusche bewirkt sind.

Ausgehend von der in Fig. 2 gezeigten Einbaulage des Formsteins 1 wird deutlich, dass beim Befahren der Leitstruktur L, L' jeweilige sich mit zunehmendem Abstand AR, AR' zur ersten Längsseite 3 verändernde Fahrgeräusche des abrollenden Fahrzeugrades R erzeugt werden, wobei die Leitstruktur L, L' in Querrichtung des Formsteins 1 sich zumindest kontinuierlich ändernde Lautstärken des Fahrgeräusches nach sich zieht. Die Wirkung dieses Signalstein-Konzeptes kann auch noch dadurch verändert werden, dass der Signalstein im Bereich der Leitstruktur L, L' ausgehend von der ersten fahrbahnnahen Längsseite 3 zunehmende Stoßwellen bewirkt und deren sich ändernde Intensität vom Führer des Fahrzeugs erfasst wird.

Eine für die optimale Verlegung des Formsteins 1 vorgesehene Gestaltung sieht vor, dass dieser im Bereich seiner zwei mit ihrem Abstand die Steinlänge SL bestimmenden gegenüberliegenden Breitseitenflächen 5, 6 mit in Verlegestellung (Fig. 2) jeweils komplementär ineinandergreifenden Verzahnungsprofilen 7, 8 versehen ist. Damit wird ein als Signalstein wirkender Formstein 1 bereitgestellt, der auch bei einer Verlegung in Fahrbahnkurven FR, FR' eine optimale Verankerung in der Einbaulage mit nebengeordneten Formsteinen 1, 1'bildet, da die Verzahnungsprofile 7, 8 zumindest teilweise in ihrer Verhakungsposition verbleiben (Fig. 2, linke Seite).

Das Konzept des erfindungsgemäßen Formsteins 1 ist - bei Anwendung einer entsprechenden Formvorrichtung zur Herstellung - darauf gerichtet, dass der Formstein 1 ausgehend von der ersten Längsseitenfläche 3 nur an seiner angrenzenden Oberseite 9 mit der die jeweiligen Rollgeräusche durch variierende Abrolleigenschaften erzeugenden Leitstruktur L, L' versehen ist. Dabei wird in sämtlichen der gemäß Fig. 1 bis Fig. 13 gezeigten Ausführungsformen deutlich, dass die Leitstruktur L, L' eine in Richtung der Steinbreite SB zumindest bereichsweise mit jeweiligen Sacklöchern 10 geformte Profilierung aufweist (Fig. 6 bis Fig. 9 und Fig. 12, Fig. 13). Die im Wesentlichen konturgleichen Sacklöcher 10 sind aus den Zeichnungen so entnehmbar, dass eine jeweilige Bezeichnung sämtlicher Sacklöcher 10 entbehrlich ist.

Die Anzahl und das jeweilige Volumen der erfindungsgemäßen Sacklöcher 10 kann dabei an die jeweilige Größe des Formsteins 1 und/oder jeweilige Führungskanäle 11 angepasst werden. Mit den Sacklöchern 10 wird in einer ersten Ausführung ein geschlossener Bodenbereich 10' gebildet, so dass die Unterseite U des Formsteins 1 vollflächig auf eine als Tragschicht mit Bettung ausgebildeten Unterlage U' aufsetzbar ist (Fig. 3). Die Ausführung des Bodenbereichs 10' ist dabei auf eine maximale Stabilität des Formsteins 1 gerichtet. Es hat sich gezeigt, dass der erfindungsgemäß geräusch-optimierte und an eine Begrünung anpassbare Formstein 1 durch Ausbildung der weitgehend geschlossenen Sacklöcher 10 - im Vergleich mit Durchgangsöffnungen ähnlich DE 10 2004 017 534 A - eine um 10 bis 40 %, insbesondere 30 %, erhöhte Bruchlast aufnehmen kann.

Eine Anpassung an die Belastungsbedingungen in der Verlegestellung wird dadurch erreicht, dass der Bodenbereich 10' variabel mit einer Dicke M von 0,5 mm bis 50 mm, vorzugsweise 1 mm bis 30 mm, ausgeführt wird. Damit kann eine "Sollbruchstelle" definiert werden, in deren Bereich ein für die Begrünung der Formsteine 1 vorgesehenes Wurzelwerk den Stein "durchdringen" kann, derart, dass mit einem Grasbewuchs die Fahrbahn F optisch auf die Asphaltbahn eingeengt wird.

Eine Weiterentwicklung des erfindungsgemäßen Sackloch-Prinzips führt dazu, dass die komplexen Eigenschaften der als Fahrbahnbegrenzung und zusätzlicher Randstreifen - insbesondere auch von schmalen Straßen (maximale Breite 3,00 m gemäß EU-Richtlinie) - geeigneten Formsteine 1 auch dann mit hinreichender Stabilität erfüllt sind, wenn in der bodenseitigen Wandung des Sackloches 10 eine vorteilhaft für Wasser durchlässige Struktur erzeugt wird. Durch spezielle Bedingungen beim Formen der Steine sind diese Strukturen einfach herstellbar.

Dabei wird eine bodenseitige Struktur WL (Fig. 7) insbesondere wasserdurchlässig so hergestellt, dass ein für die Begrünung von Fahrstreifen geforderter Pflanzenbesatz erreicht wird. Im Bereich des Sackloch-Bodens kann auch eine Stichöffnung WL' (Fig. 9) vorgesehen sein, so dass bei unveränderter Verlegestabilität ein Bewuchs möglich ist.

Ausgehend von der variablen Bemessung des Bodens 10' bzw. der Wandung M - im Bereich von 0,5 mm bis 50 mm - ist ebenso denkbar, hier eine "Sollbruchfläche" zu definieren, die vor der Verlegung oder in der Einbaulage als Folge des Druckaufbaus auf dem Formstein 1 geöffnet werden kann. Damit kann die bodenseitige Struktur WL, WL'optimal an die Durchdringung mit Pflanzenwuchs angepasst werden und die Stabilität des Steins 1 bleibt erhalten.

Eine erste komplex wirksame Profilierung am Sackloch-Formstein 1 ist in Fig. 1 dargestellt, wobei die Leitstruktur L, L' zumindest einen sich in Richtung der Steinbreite SB von der ersten Längsseite 3 zur zweiten Längsseite 4 erstreckenden und sich mit den Sacklöchern 10 verschneidenden Führungskanal 11 aufweist, der nach Art einer an sich bekannten Querrinne 2 verläuft. Dieser Führungskanal 11 ist auch bei den Ausführungen des Formsteins 1 gemäß Fig. 4 und Fig. 10 vorgesehen, so dass bei diesen Ausführungen die kombinierte Wirkung der linienförmigen Kanalkontur und der radialen Randbereiche der Sacklöcher 10 zu einem markanten Rollgeräusch führt. Die dabei erfolgende Luftbewegung in der Profilierung kann auch zu einem anschwellenden Pfeifgeräusch führen.

Das Konzept der Sacklöcher 10 ist nicht auf die dargestellte Zylinderform mit bogenförmigem Sackboden 10' beschränkt. Vielmehr sind auch eckige Querschnittskonturen (nicht dargestellt) des Sackloches 10 denkbar. Ebenso können die Sacklöcher 10 mit pyramidenförmiger Bodenwand geformt sein oder insgesamt als kegel- oder pyramidenförmige Innenprofilierungen hergestellt werden.

Die vorbeschriebene Ausführung der komplexen Profilierung im Bereich der Leitstruktur L, L' sieht insbesondere vor, dass im Bereich der Oberseite 9 des Formsteins 1 mehrere Führungskanäle 11 eingeformt werden. Dabei wird deutlich, dass die von der ersten Längsseite 3 der Leitstruktur L, L' ausgehenden Führungskanäle 11 jeweilige Teilbereiche mit unterschiedlicher Kanalbreite KB, KB' (Fig. 1, Fig. 4) bzw. Kanaltiefe KT (Fig. 5c) aufweisen. Die Führungskanäle 11 sind dabei so gestaltet, dass diese ausgehend von der zum Straßenrand F' im Wesentlichen parallelen ersten Längsseite 3 zu dieser senkrecht verlaufend ausgebildet sind und die Führungskanäle 11 an der gegenüberliegenden zweiten Längsseite 4 im Bereich einer Randfase RF ausmünden.

Aus den jeweiligen Draufsichten des Formsteins 1 gemäß Fig. 1, Fig. 4, Fig. 10 wird deutlich, dass die von der ersten Längsseite 3 ausgehenden Führungskanäle 11 mit zunehmendem Abstand zur zweiten Längsseite 4 hin eine sich vergrößernde Kanalbreite KB aufweisen. Diese Vergrößerung betrifft auch die Kanaltiefe KT, wobei diese nach Art eines Gefälles von der ersten Längsseite 3 ausgehend zur zweiten Längsseite 4 hin kontinuierlich ansteigt (KT, Fig. 11).

Aus den jeweiligen Seitenansichten bzw. Schnittdarstellungen in Fig. 5, Fig. 7, Fig. 9, Fig. 11 und Fig. 13 wird deutlich, dass der Formstein 1 im Bereich seiner die Leitstruktur L, L' aufweisenden Oberseite 9 eine horizontale Rollebene definiert (Rollebene gemäß Strichdarstellung G). Die Warnsignalwirkung des Formsteins 1 ist hier dadurch variierbar, dass insbesondere in der Leitstruktur L' nach oben über die Rollebene G vorstehende Formansätze E, E' wirksam sind. Aus den Schnittdarstellungen gemäß Fig. 3a, b und Fig. 5a, b wird deutlich, dass die Rollebene G bzw. der jeweilige Bereich der Formansätze E mit Muldenprofilen 12 versehen ist. Aus den Gestaltungen gemäß Fig. 5c und d sowie Fig. 7b und c wird deutlich, dass die Leitstruktur L'jeweilige kugelabschnittförmige Erhebungen 13 als Formansatz E' aufweist.

Aus einer Zusammenschau von Fig. 8 und Fig. 9 wird die Gestaltung der Randfase RF deutlich (dies ist auch in Fig. 1, Fig. 4 und Fig. 6 dargestellt), wobei mit den Neigungswinkeln W und W' in Fig. 9b und 9c die Schrägstellung der Randfase RF, RF' in Richtung der Steinlänge SL (Fig. 1) deutlich wird.

In Fig. 14 ist eine Ausführung des Formsteins 1" dargestellt, wobei dieser mit der Grundvariante gemäß Fig. 1 vergleichbar ist. Diese konstruktiv erweiterte Ausführung des Formsteins 1" zeichnet sich dadurch aus, dass im Bereich einer seiner Leitstrukturen L, L' eine Zusatzstruktur L''' vorgesehen ist, die im Wesentlichen nur eine obere Lage der Oberseite 9 erfasst und damit beim Befahren oder Betreten eine zusätzliche Variation der Geräuschentwicklung oder der Rutscheigenschaften ermöglicht.

Der in seiner Querschnittsgestaltung (Fig. 15 a bis d) im Wesentlichen unveränderte Formstein 1" ist in einem Teilbereich der Oberseite 9 mit der Zusatzstruktur L''' in Form einer Rauten-Profilierung RP (Fig. 16) versehen. Derartige Rauten-Profilierungen RP sind zwar an sich bekannt, jedoch ist eine Kombination mit einem die Roll-bzw. Fahrgeräusche an Straßenrändern variierenden Formstein 1" gemäß der Erfindung bisher nicht vorgesehen.

Aus den vergrößerten Detaildarstellungen in Fig. 16 und Fig. 17 wird deutlich, dass die Rauten-Profilierung RP im Bereich der Oberseite 9 mit in den Zementleim des Betonsteins eingebundenen Zuschlagkörnern o. dgl. Materialien eine Rauheitslage RL bildet. Diese Rauheitslage RL unterscheidet sich wesentlich von den Bereichen jeweiliger Entwässerungsrillen ER, in denen eine im Vergleich zur rauen Oberseite 9 glatte Leitfläche LF vorgesehen ist. Diese Leitflächen LF können dabei auch in Entwässerungsrillen ER mit variablen Tiefen 18, 18' vorgesehen sein.

Mit diesem "Rauheits"-Konzept des Formsteins 1" ist eine optimale Ausgestaltung von Arbeitsflächen, beispielsweise Umschlagplätzen, Waschplätzen, Lagerflächen, Muldenrinnen o. dgl. Verkehrsflächen, möglich. Die die Rauheitslage RL bildenden Zuschlagstoffe können an diese jeweiligen Einsatzgebiete angepasst sein, so dass in jedem Fall eine hinreichende Abriebfestigkeit gewährleistet ist und ein nachteiliges Polieren der Oberseite 9 durch Reibbelastungen weitgehend vermieden werden kann. Die von den Abriebbelastungen durch die tiefe Lage 18, 18' geschützten Entwässerungsrillen LR bleiben während der gesamten Einsatzzeit unberührt, so dass damit die glatten Leitflächen LF jederzeit als Wasser und Schmutz ableitende Struktur wirken können.

Es hat sich gezeigt, dass die Ausbildung des Formsteins 1" mit der Rauten-Profilierung RP auch eine akustisch wahrnehmbare Rollstruktur bildet, so dass die vorbeschriebene Nutzung derartiger Formsteine 1" als Randsteine zur Begrenzung von Fahrbahnen ebenfalls vorteilhaft möglich ist.

In Fig. 18 und Fig. 19 ist ein weiteres Ausführungsbeispiel bei Anwendung der allgemein mit 1 bezeichneten Formsteine dargestellt. Ersichtlich sind diese nur schematisch in einer Verlegeposition dargestellten Formsteine 1 - mit der auch nicht näher dargestellten Oberflächenprofilierung gemäß der Erfindung - in einer einen Kreisverkehr o. dgl. Fahrfläche bildenden Struktur angeordnet. Dabei ist denkbar, dass ein äußerer Bereich AD dieser Fahrfläche in Form einer Asphaltdecke, als gegossene Betonfläche oder in Form einer Fläche aus Pflastersteinen jeweils an sich bekannter Ausführung hergestellt ist. Mit der neuartigen Ausbildung einer ringförmigen Struktur KV aus den erfindungsgemäßen Formsteinen 1 - mit zumindest einer der in den vorbeschriebenen Darstellungen gemäß Fig. 1 bis Fig. 17 dargestellten Ausführung der Oberflächenstruktur - wird erreicht, dass für ein sich im Kreisverkehr bewegendes Fahrzeug (insbesondere bei einem mehrspurigen Kreisverkehr) das jeweilige Halten einer Spur bzw. das Verlassen einer Spur durch das entsprechende akustische Signal für den Fahrzeugführer einfacher erkennbar ist.

In Fig. 19 ist das System in vergrößerter Ausschnittsdarstellung verdeutlicht, wobei auch denkbar ist, handelsübliche Rinnensteine 19 zu verwenden, die eine strukturierte Oberfläche in einheitlicher oder mehrstufiger Ausführung aufweisen. Ausgehend von bekannten Steinformen werden die Formsteine 1 in den StandardGrößen 16 mm x 16 mm x 14 mm oder 16 mm x 24 mm x 14 mm seit langem ähnlich produziert, die neue Ausführung der Steine 1 ist dann zusätzlich an der Oberfläche zu strukturieren, um einen kompletten "Signalstein" bereitzustellen.

Aus Fig. 18 wird die spezielle Konturform der Steine 19 für die Bildung des bogenförmigen oder kreisförmigen Teilbereiches eines Kreisverkehrs KV deutlich. Ausgehend davon, das bei einer Kurvenfahrt mit Schwerlastverkehr große Kräfte aufzunehmen sind, ist an den Steinen 19 - zusätzlich zu der längsrandseitigen Verzahnung 7, 8 - auch eine stirnseitige Verzahnung 7''' vorgesehen. Zusätzlich werden diese Steine 19 dann noch mit jeweiligen Keilformsteinen KS (Fig. 19a) kombiniert.

Diese können mit entsprechenden Keilwinkeln KW - beispielsweise gestuft mit 2,5°; 5°; 10° und 15° - bereitgestellt und in Pfeilrichtung PK so verlegt werden, dass im Bereich eines sich zwischen den radial verlegten Steinen 19 bildenden Spreizraumes SP eine zusätzliche "Verzahnungsbrücke" im Bereich der Keilverzahnung KV, KV' und der Zähne 7, 8 und/oder 7''' erreicht wird. Damit wird durch die keil- oder trapezförmigen Steine KS die Stabilität des bogenförmigen Verlegesystems KV insgesamt verbessert.

Derartige Rinnensteine 19 werden in an sich bekannter Anwendung auch am Rand neben einem Bordstein oder in Siedlungsstraßen verbaut, wobei ebenfalls die Anwendung mittig in einer Fahrbahn vorgesehen ist. Es versteht sich, dass in einer reinen Pflasterstein-Fahrbahn die rechteckigen Rinnensteine 19 mit einer im Vergleich mit den umliegenden Betonsteinen geänderten Oberflächenprofilierung - entsprechend dem vorgesehenen Rauheitskonzept - zu versehen sind.

## Patentansprüche

1. Formstein aus Beton, der in Form eines quaderförmigen Signalsteins zur Verlegung an Straßenrändern o. dgl. Fahrflächen (F) vorgesehen ist, wobei der Formstein (1) an seiner Oberseite (9) eine als Warneinrichtung wirksame, zumindest jeweilige Querrinnen (2) bildende Profilierung aufweist,
**dadurch gekennzeichnet, dass** die sich in Einbaulage des Formsteins (1) ausgehend von der zum Straßenrand (F') hin ausgerichteten ersten Längsseite (3) zur gegenüberliegenden Längsseite (4) erstreckende Profilierung zumindest bereichsweise mit jeweiligen Sacklöchern (10) ausgebildet ist und mit diesen zusammenwirkt.

2. Formstein nach Anspruch 1, **dadurch gekennzeichnet, dass** die die Sacklöcher (10) aufweisende Profilierung als eine zumindest zwei unterschiedliche Auflagezonen definierende Leitstruktur (L, L') ausgebildet ist, derart, dass auf der Leitstruktur (L, L') abrollende Fahrzeugräder (R) ein mit deren Abstand zu den Längsseiten (3, 4) variierendes Rollgeräusch bewirken.

3. Formstein nach Anspruch 2, **dadurch gekennzeichnet, dass** beim Befahren der Leitstruktur (L, L') im Bereich der variierenden Auflagezonen jeweilige sich mit zunehmendem Abstand zur ersten Längsseite (3) verändernde Fahrgeräusche eines abrollenden Fahrzeugrades (R) erzeugbar sind, derart, dass die Leitstruktur (L, L') in Querrichtung des Formsteins (1) sich zumindest kontinuierlich ändernde Lautstärken des Fahrgeräusches bewirkt.

4. Formstein nach einem der Ansprüche 2 bis 3, **dadurch gekennzeichnet, dass** die Leitstruktur (L, L') mit einer sich in Richtung der Steinbreite (SB) zumindest bereichsweise mit jeweiligen Sacklöchern (10) verschneidenden Profilierung geformt ist.

5. Formstein nach einem der Ansprüche 2 bis 4, **dadurch gekennzeichnet, dass** die Leitstruktur (L, L') zumindest einen sich in Richtung der Steinbreite (SB) von der ersten Längsseite (3) zur zweiten Längsseite (4) erstreckenden und sich mit den Sacklöchern (10) verschneidenden Führungskanal (11) aufweist.

6. Formstein nach einem der Ansprüche 1 bis 5, **dadurch gekennzeichnet, dass** die Sacklöcher (10) im Bereich ihres auf der Unterlage (U') auflegbaren Bodens (10') mit einer Dicke (M) von ca. 1 mm bis 30 mm, insbesondere 0,5 mm bis 50 mm, geformt sind.

7. Formstein nach einem der Ansprüche 1 bis 6, **dadurch gekennzeichnet, dass** dieser im Vergleich mit einem Durchlassöffnungen aufweisenden Stein mittels der weitgehend geschlossenen Sacklöcher (10) eine um 10 bis 40 %, insbesondere 30 %, erhöhte Bruchlast aufweist.

8. Formstein nach einem der Ansprüche 1 bis 7, **dadurch gekennzeichnet, dass** eine Anzahl der Sacklöcher (10) im Bereich ihres jeweiligen Bodens (10') mit einer zumindest für Wasser durchlässigen Struktur (WL) geformt ist.

9. Formstein nach Anspruch 8, **dadurch gekennzeichnet, dass** als durchlässige Struktur eine Stichöffnung (WL') geformt ist.

10. Formstein nach einem der Ansprüche 8 bis 9, **dadurch gekennzeichnet, dass** die bodenseitige Struktur (WL, WL') eine bei der Verlegung des Steins (1) vom Boden (10') lösbare Sollbruchzone definiert.

11. Formstein nach einem der Ansprüche 8 bis 10, **dadurch gekennzeichnet, dass** die bodenseitige Struktur (WL, WL') an die Durchdringung mit Pflanzenwuchs anpassbar ist.

12. Formstein nach einem der Ansprüche 1 bis 11, **dadurch gekennzeichnet, dass** der Formstein (1) zumindest im Bereich seiner zwei mit ihrem Abstand die Steinlänge (SL) bestimmenden gegenüberliegender Breitseitenflächen (5, 6) mit in Verlegestellung jeweils komplementären Verzahnungsprofilen (7, 8) versehen ist.

13. Formstein nach einem der Ansprüche 1 bis 12, **dadurch gekennzeichnet, dass** ausgehend von der ersten Längsseitenfläche (3) nur die angrenzende Oberseite (9) des Formsteins (1) mit der die jeweiligen Rollgeräusche durch variierende Abrolleigenschaften erzeugenden Leitstruktur (L, L') versehen ist.

14. Formstein nach einem der Ansprüche 1 bis 13, **dadurch gekennzeichnet, dass** die Leitstruktur (L, L') im Bereich der Oberseite (9) des Steins (1) mit mehreren Führungskanälen (11) versehen ist und dabei die von der ersten Längsseite (3) der Leitstruktur (L) ausgehenden Führungskanäle (11) jeweilige Teilbereiche mit unterschiedlicher Kanalbreite (KB, KB') und/oder Kanaltiefe (KT) aufweisen.

15. Formstein nach einem der Ansprüche 1 bis 14, **dadurch gekennzeichnet, dass** die Führungskanäle (11) ausgehend von der zum Straßenrand (F') im Wesentlichen parallelen ersten Längsseite (3) zu dieser senkrecht verlaufen und an der gegenüberliegenden zweiten Längsseite (4) ausmünden, diese von der ersten Längsseite (3) ausgehenden Führungskanäle (11) mit zunehmendem Abstand zur zweiten Längsseite (4) hin eine sich vergrößernde Kanalbreite (KB) aufweisen und die Kanaltiefe (KT) mit zunehmendem Abstand zur vorderen ersten Längsseite (3) vergrößert ist.

16. Formstein nach einem der Ansprüche 1 bis 15, **dadurch gekennzeichnet, dass** dieser im Bereich seiner die Leitstruktur (L, L') aufweisenden Oberseite (9) eine horizontale Rollebene (G) definiert und dabei jeweilige nach oben über die Rollebene (G) vorstehende Formansätze (E, E') vorgesehen sind, wobei die Rollebene (G) bzw. der Bereich der Formansätze (E) jeweilige Muldenprofile (12) aufweist und im Bereich der Leitstruktur (L') jeweilige kugelabschnittförmige Erhebungen (13) als Formansatz (E') vorgesehen sind.

17. Formstein nach einem der Ansprüche 1 bis 16, **dadurch gekennzeichnet, dass** der Formstein (1 ") im Bereich einer seiner Leitstrukturen (L, L') mit einer zumindest einen Teilbereich der Oberseite (9) umfassenden und als Rauten-Profilierung (RP) ausgebildeten Zusatzstruktur (L''') versehen ist.

18. Formstein nach Anspruch 17, **dadurch gekennzeichnet, dass** die Rauten-Profilierung (RP) im Bereich der Oberseite (9) mit in den Zementleim eingebundenen Zuschlagkörpern eine Rauheitslage (RL) aufweist.

19. Formstein nach Anspruch 17 oder 18, **dadurch gekennzeichnet, dass** die Rauten-Profilierung (RP) im Bereich ihrer Entwässerungsrillen (ER) eine im Vergleich zur rauen Oberseite (9) glatte Leitfläche (LF) bildet.

20. Stabilisierter Bausatz zur Verlegung im Bereich einer einen Kreisverkehr (KV) oder dgl. Bogenfläche bildenden Struktur, umfassend einen Formstein nach einem der Ansprüche 1 bis 19 und einen Keilformstein (KS), wobei mit einer Verzahnungsprofilierung (7''') eine vollumfänglich Verzahnung am Formstein geformt ist.

## Claims

1. Concrete paving stone, which is provided in the form of a cuboid signal stone for being laid at road edges or on similar travel surfaces (F), the paving stone (1) comprising a profile, on the upper face (9) thereof, that acts as a warning mechanism and forms at least respective transverse grooves (2), **characterised in that** the profile, which, in the installation position of the paving stone (1), extends from the first longitudinal side (3) oriented towards the road edge (F') as far as the opposite longitudinal side (4), comprises blind holes (10), at least in regions, and interacts therewith.

2. Paving stone according to claim 1, **characterised in that** the profile comprising the blind holes (10) is designed as a guide structure (L, L') defining at least two different bearing zones such that vehicle wheels (R) rolling on the guide structure (L, L') cause a rolling noise that varies depending on the distance of said wheels from the longitudinal sides (3, 4).

3. Paving stone according to claim 2, **characterised in that**, when travelling over the guide structure (L, L'), vehicle noises from a rolling vehicle wheel (R), which noises change as the distance from the first longitudinal side (3) increases, can be produced in the region of the varying bearing zones, such that the guide structure (L, L') causes at least continuously changing levels of the vehicle noise in the transverse direction of the paving stone (1).

4. Paving stone according to either claim 2 or claim 3, **characterised in that** the guide structure (L, L') is formed by means of a profile that intersects, at least in regions, with blind holes (10) in the direction of the stone width (SB).

5. Paving stone according to any of claims 2 to 4, **characterised in that** the guide structure (L, L') comprises at least one guide duct (11) that extends in the direction of the stone width (SB) from the first longitudinal side (3) as far as the second longitudinal side (4) and intersects with the blind holes (10).

6. Paving stone according to any of claims 1 to 5, **characterised in that** the blind holes (10) are formed so as to have a thickness (M) of from approximately 1 mm to 30 mm, in particular 0.5 to 50 mm, in the region of the base (10') thereof that can be placed on the support (U').

7. Paving stone according to any of claims 1 to 6, **characterised in that**, in comparison with a stone comprising through-openings, said paving stone has a breaking load that is increased by 10 to 40%, in particular 30%, on account of the largely closed blind holes (10).

8. Paving stone according to any of claims 1 to 7, **characterised in that** a number of the blind holes (10) have a structure (WL) that is permeable at least to water in the region of the corresponding base (10') thereof.

9. Paving stone according to claim 8, **characterised in that** a notch (WL') is formed as the permeable structure.

10. Paving stone according to either claim 8 or claim 9, **characterised in that** the structure (WL, WL') on the base side defines a predetermined breaking zone that can be detached from the base (10') when the stone (1) is laid.

11. Paving stone according to any of claims 8 to 10, **characterised in that** the structure (WL, WL') on the base side can be adapted to penetration as a result of plant growth.

12. Paving stone according to any of claims 1 to 11, **characterised in that** the paving stone (1) is provided, at least in the region of the two opposing wide-side surfaces (5, 6) thereof that define the stone length (SL) by means of the spacing therebetween, with serrated profiles (7, 8) that complement one another in the laid position.

13. Paving stone according to any of claims 1 to 12, **characterised in that**, proceeding from the first longitudinal side surface (3), only the adjoining upper face (9) of the paving stone (1) is provided with the guide structure (L, L') that produces the corresponding rolling noises on account of varying rolling properties.

14. Paving stone according to any of claims 1 to 13, **characterised in that** the guide structure (L, L') is provided with a plurality of guide ducts (11) in the region of the upper face (9) of the stone (1), and the guide ducts (11), which proceed from the first longitudinal side (3) of the guide structure (L), each comprise sub-regions having a varying duct width (KB, KB') and or duct depth (KT).

15. Paving stone according to any of claims 1 to 14, **characterised in that** the guide ducts (11), proceeding from the first longitudinal side (3) that is substantially parallel to the road edge (F'), extend perpendicularly to said side and emerge on the opposing, second longitudinal side (4), said guide ducts (11), which proceed from the first longitudinal side (3), having a duct width (KB) that increases as the distance from the second longitudinal side (4) increases, and the duct depth (KT) increasing as the distance from the front, first longitudinal side (3) increases.

16. Paving stone according to any of claims 1 to 15, **characterised in that** it defines, in the region of the upper face (9) thereof comprising the guide structure (L, L'), a horizontal rolling plane (G), and shaped projections (E, E') that project upwards above the rolling plane (G) are provided, the rolling plane (G) or the region of the shaped projections (E) comprising depression profiles (12), and spherical-segment-shaped protuberances (13) being provided as the shaped projection (E') in the region of the guide structure (L').

17. Paving stone according to any of claims 1 to 16, **characterised in that** the paving stone (1 ") is provided, in the region of one the guide structures (L, L') thereof, with an additional structure (L''') that surrounds at least one sub-region of the upper face (9) and has a diamond-shaped profile (RP).

18. Paving stone according to claim 17, **characterised in that** the diamond-shaped profile (RP) comprises a rough portion (RL) in the region of the upper face (9) having aggregate elements embedded in the cement paste.

19. Paving stone according to either claim 17 or claim 18, **characterised in that** the diamond-shaped profile (RP) forms, in the region of the drainage grooves (ER) thereof, a guide surface (LF) that is smooth in comparison with the rough upper face (9).

20. Stabilised assembly for being laid in the region of a structure forming a roundabout (KV) or a similar curved surface, comprising a paving stone according to any of claims 1 to 19 and a wedge-shaped paving stone (KS), complete serration being formed on the paving stone by means of a serrated profile (7''').

## Revendications

1. Pièce moulée en béton, qui est prévue sous la forme d'une pierre de signalisation de forme carrée destinée à être placée aux bords des routes ou de surfaces de roulement analogues, la pièce moulée (1) comportant sur son côté supérieur (9) un profilage formant u moins des rainures transversales respectives (2) et agissant comme un moyen d'avertissement,
**caractérisée en ce que** profilage, qui s'étend dans la position intégrée de la pièce moulée (1) du premier côté longitudinal (3), dirigé vers le bord de route (F'), au côté longitudinal opposé (4), est conçu au moins par endroits avec des trous borgnes respectifs (10) et coopère avec ceux-ci.

2. Pièce moulée selon la revendication 1, **caractérisée en ce que** le profilage, pourvu des trous borgnes (10), est conçu comme une structure de guidage (L, L') définissant au moins deux zones d'appui différentes, de telle sorte que des roues de véhicule (R), roulant sur la structure de guidage ('L, L'), génèrent un bruit de roulement qui varier avec la distance desdites roues aux côtés longitudinaux (3, 4).

3. Pièce moulée selon la revendication 2, **caractérisée en ce que** des bruits de roulement respectifs d'une roue de véhicule (R) qui roule, lesquels varient à mesure que la distance au premier côté longitudinal (3) augmente, peuvent être générés lors du passage sur la structure de guidage (L, L') au niveau des zones d'appui variables, de telle sorte que la structure de guidage (L, L') génère, dans la direction transversale de la pièce moulée (1), des intensités sonores du bruit de roulement qui varient au moins de façon continue.

4. Pièce moulée selon l'une des revendications 2 à 3, **caractérisée en ce que** la structure de guidage (L, L') est formée avec un profilage qui croise au moins par endroits des trous borgnes respectifs (10) dans le sens de la largeur (SB) de la pièce.

5. Pièce moulée selon l'une des revendications 2 à 4, **caractérisée en ce que** la structure de guidage (L, L') comporte au moins un canal de guidage (11) qui s'étend dans le sens de la largeur (SB) de la pièce de la premier côté longitudinal (3) au second côté longitudinal (4) et qui croise les trous borgnes (10).

6. Pièce moulée selon l'une des revendications 1 à 5, **caractérisée en ce que** les trous borgnes (10) sont formés, au niveau de leur fond (10') qui venir en appui sur la couche de base (U'), avec une épaisseur (M) d'environ 1 mm à 30 mm, en particulier 0,5 mm à 50 mm.

7. Pièce moulée selon l'une des revendications 1 à 6, **caractérisée en ce qu'**elle présente, grâce aux trous borgnes (10) quasiment fermés, une charge de rupture augmentée de 10 à 40%, en particulier de 30%, en comparaison avec une pièce pourvue d'orifices de passage.

8. Pièce moulée selon l'une des revendications 1 à 7, **caractérisée en ce qu'**un certain nombre de trous borgnes (10) est formé, au niveau de leur fond respectif (10'), avec une structure (WL) perméable au moins à l'eau.

9. Pièce moulée selon la revendication 8, **caractérisée en ce qu'**un orifice de percée (WL') est formée comme une structure perméable.

10. Pièce moulée selon l'une des revendications 8 à 9, **caractérisée en ce que** la structure côté sol (WL, WL') définit une zone de moindre résistance mécanique (10') qui peut être détaché du fond lors de la pose de la pièce.

11. Pièce moulée selon l'une des revendications 8 à 10, **caractérisée en ce que** la structure côté sol (WL, WL') peut être adaptée pour permettre la croissance des plantes à traverse elle.

12. Pièce moulée selon l'une des revendications 1 à 11, **caractérisée en ce que** la pièce moulée (1) est pourvue, au moins au niveau de ses surfaces côté largeur (5, 6) opposées qui définissent avec leur écartement la longueur (SL) de la pièce, de profilés de denture (7, 8) complémentaires les uns des autres dans la position de pose.

13. Pièce moulée selon l'une des revendications 1 à 12, **caractérisée en ce que**, à partir de la première surface côté longueur (3), seul le côté supérieur adjacent (9) de la pièce moulée (1) est pourvue de la structure de guidage (L, L') qui génère les bruits de roulement respectifs par variation des propriétés de roulement.

14. Pièce moulée selon l'une des revendications 1 à 13, **caractérisée en ce que** la structure de guidage (L, L') est pourvue, au niveau du côté supérieur (9) de la pièce (1), d'une pluralité de canaux de guidage (11) et les canaux de guidage respectifs (11), s'étendant depuis le premier côté longitudinal (3) de la structure de guidage, comporte des zones partielles de largeurs de canal (KB, KB) et/ou de profondeur de canal (KT) différentes.

15. Pièce moulée selon l'une des revendications 1 à 14, **caractérisée en ce que** les canaux de guidage (11) s'étendent, à partir du premier côté longitudinal (3) sensiblement parallèle au bord de route (F'), perpendiculairement au premier côté longitudinal et débouchent sur le second côté longitudinal opposé (4), ces canaux de guidage (11), partant du premier côté longitudinal (3), ont une largeur (KB) qui augmente à mesure que la distance au second côté longitudinal (4) augmente et la profondeur (KT) des canaux augmente à mesure que la distance au premier côté longitudinal avant (3) augmente.

16. Pièce moulée selon l'une des revendications 1 à 15, **caractérisée en ce que** celle-ci définit, au niveau de son côté supérieur (9) pourvu de la structure de guidage (L, L'), un plan de roulement horizontal (G) et **en ce qu'**il est prévu des appendices moulés respectifs (E, E') qui font saillie vers le haut au-dessus du plan de roulement (G), le plan de roulement (G) ou la zone des appendices moulés (E) comportant des profilés creux respectifs (12) et des élévations respectives (13) en forme de segments sphériques sont prévues sous forme d'appendice moulé (E') au niveau de la structure de guidage (L').

17. Pièce moulée selon l'une des revendications 1 à 16, **caractérisée en ce que** la pièce moulée (1") est pourvue, au niveau de l'une de ses structures de guidage (L, L'), d'au moins une structure supplémentaire (L''') comportant une zone partielle du côté supérieur (9) et conçue comme un profilage en losange (Rp).

18. Pièce moulée selon la revendication 17, **caractérisée en ce que** le profilage en losange (RP) comporte, au niveau du côté supérieur (9) pourvu de corps de granulat incorporés à la pâte de ciment, une couche rugueuse (RL).

19. Pièce moulée selon la revendication 17 ou 18, **caractérisée en ce que** le profilage en losange (RP) forme, au niveau de ses rainures de drainage (ER), une surface de guidage lisse (LF) par rapport au côté supérieur rugueux (9).

20. Ensemble de construction stabilisé, destiné à être posé au niveau d'une structure formant un rond-point (KV) ou une surface incurvée analogue, comprenant une pièce moulée selon l'une des revendications 1 à 19 et une pièce moulée cunéiforme (KS), une denture complète sur la pièce moulée étant formée avec un profilage de denture (7'''').
